# FASCICULE DE BREVET EUROPEEN

(11) **EP 1 674 029 B1**
(45) Date de publication et mention de la délivrance du brevet: **13.02.2008**
(21) Numéro de dépôt: 05112279.4
(22) Date de dépôt: 16.12.2005
(51) Int. Cl.: A47L 15/48

(54) **Procédé de mise en oeuvre du séchage de la vaisselle dans un lave-vaisselle**
Trocknungsverfahren von einer Geschirrspülmaschine
Drying process of a dishwasher

(30) Priorité: 21.12.2004 FR 0413689
(43) Date de publication de la demande: 28.06.2006
(73) Titulaire: Brandt Industries, 92500 Rueil Malmaison (FR)
(72) Inventeur: Ni, Bo, 85170 Les Lucs Sur Boulogne (FR)

(56) Documents cités:
- EP-A- 0 358 279
- EP-A- 0 970 654
- DE-A1- 2 016 831
- DE-A1- 10 041 450
- US-A- 3 972 129

## Description

La présente invention concerne un procédé de séchage de vaisselle mis en oeuvre dans une machine à laver et sécher la vaisselle.

De manière générale, cette invention concerne les lave-vaisselle dans lesquels un cycle de lavage d'une quantité de vaisselle est suivi d'un cycle de séchage de cette vaisselle.

Elle concerne tant les lave-vaisselle encastrés que posables.

Un tel procédé de séchage mis en en oeuvre dans une machine à laver la vaisselle comprend un boîtier renfermant une enceinte de lavage.

La vaisselle destinée à être lavée est placée dans au moins un panier supporté par l'enceinte de lavage qui comporte une ouverture de sortie généralement ménagée dans la sole de l'enceinte de lavage pour permettre la circulation de l'eau lors des différents cycles de lavage de la vaisselle.

Un moyen de chauffage du bain est placé dans le circuit de traitement de l'eau du bain de lavage.

Parallèlement, au circuit de lavage de la vaisselle, cette machine à laver et sécher la vaisselle est connectée à un circuit ouvert de traitement de l'air chargé en humidité. Ce circuit de traitement de l'air comporte généralement une conduite de circulation d'air en communication avec l'enceinte de lavage dans laquelle est placée la vaisselle. L'enceinte de lavage constitue ainsi un des éléments de ce circuit de traitement de l'air de séchage.

Traditionnellement, au moins un ventilateur est monté dans le circuit de traitement de l'air, et destiné à faire circuler ledit air entre une ouverture de captage et une ouverture d'évacuation ménagées dans l'enceinte de lavage, ledit circuit comportant aussi une ouverture d'entrée d'air au travers du boîtier pour introduire de l'air de l'ambiance, et un moyen d'assèchement de l'air à traiter comprenant une chambre.

Dans les machines de l'art antérieur, l'air traverse l'enceinte de lavage et sort par l'ouverture de captage de l'air ménagée dans la voûte de l'enceinte de lavage pour être aspiré dans le circuit de traitement de l'air.

Afin d'amener l'air de séchage dans l'enceinte de lavage, le circuit de traitement de l'air comprend une ouverture d'évacuation d'air de séchage débouchant au niveau d'un flanc de l'enceinte de lavage.

Dans une machine à laver et sécher la vaisselle, l'ouverture d'évacuation du circuit de traitement de l'air est située par exemple sur le fond de l'enceinte de lavage.

Généralement, cette ouverture de captage de l'air est disposée dans une zone de l'enceinte de lavage éloignée et sur un autre flanc de l'enceinte de la zone où l'air d'évacuation du circuit de traitement de l'air est introduit dans l'enceinte de lavage.

Afin de réaliser ce cycle de séchage de la vaisselle dans la cuve de lavage du lave-vaisselle, il existe trois types de séchage de la vaisselle.

Un premier moyen de séchage de la vaisselle consiste à sécher par convection naturelle à l'aide de résistances électriques chauffantes montées sur le fond de la cuve de lavage de la machine ou dans le circuit de traitement de l'eau du bain de lavage.

Ce type de solution présente les inconvénients de ne pas être économique en énergie.

Une deuxième solution consiste à sécher la vaisselle à l'aide d'un condenseur réalisé dans l'enceinte de lavage. Il est alors nécessaire pour évaporer l'eau en contact avec la vaisselle de faire circuler un rideau d'eau froide le long d'au moins une des parois de l'enceinte de lavage. Ce procédé est complexe à mettre en oeuvre et coûteux. De plus, il n'assure pas l'obtention de la meilleure performance de séchage.

Un troisième moyen de séchage consiste à sécher la vaisselle par convection forcée à l'aide d'un ventilateur monté sur la structure du lave-vaisselle. Il est alors nécessaire de prévoir des conduites de ventilation permettant de relier l'enceinte de lavage et un échangeur air - eau placé à l'extérieur de ladite enceinte de lavage.

Ce type de solution présente cependant les inconvénients liés à la présence du ventilateur et de l'échangeur air - eau, encombrants, générateur de bruit pour ledit ventilateur et coûteux.

L'utilisation du flux d'air de séchage n'est pas optimisée de telle sorte que les lave-vaisselle de l'état de la technique présentent une consommation énergétique élevée associée dans les deux solutions présentées à une consommation d'eau au niveau du condenseur ou de l'échangeur air - eau importante.

Ces consommations énergétiques élevées s'expliquent par le fait qu'il est nécessaire d'avoir une température de séchage élevée pour obtenir un séchage correct de la vaisselle.

On connaît également un lave-vaisselle, décrit dans le document EP0358279A1, comprenant un réchauffeur placé à l'extérieur de la cuve de lavage pour réchauffer l'eau de lavage avec utilisation d'un système de séchage par dessiccation dans lequel de l'air provenant de la cuve de lavage circule à travers un dispositif de séchage susceptible d'être régénéré par échauffement et retourne de ce dispositif dans la cuve de lavage.

La présente invention a pour but de résoudre les inconvénients précités et de proposer d'une manière générale un procédé de séchage de la vaisselle contenue dans l'enceinte de lavage d'un lave-vaisselle en minimisant la consommation d'énergie et d'eau tout en améliorant les performances de séchage.

A cet effet, la présente invention vise un procédé de séchage de la vaisselle mis en oeuvre dans une machine à laver et sécher la vaisselle comprend un boîtier renfermant une enceinte de lavage connecté à un circuit ouvert de traitement de l'air chargé en humidité et comportant au moins un ventilateur destiné à faire circuler ledit air entre une ouverture de captage et une ouverture d'évacuation, ledit circuit comportant une ouverture d'entrée d'air au travers du boîtier, un moyen d'assèchement de l'air à traiter.

Selon l'invention, le procédé de séchage comprend les étapes suivantes :
- chauffage par des moyens de chauffage de la structure, du bain et de la vaisselle ;
- arrêt desdits moyens de chauffage ;
- ventilation de l'enceinte de lavage par le ventilateur lors de la phase de séchage permettant à l'air de circuit de traitement de l'air de traverser la chambre de dessiccant ; et
- la phase de séchage est suivie d'une phase de régénération du dessiccant (5) par un système de ventilation par convection naturelle dans la chambre (4) de dessiccant (5) avec un flux d'air de régénération provenant de l'extérieur et sortant à l'extérieur de ladite machine à laver et sécher la vaisselle.

Ainsi, en faisant suivre une étape de séchage de la vaisselle après une étape de lavage de la vaisselle permet de profiter de la quantité de chaleur transmise à la vaisselle pour économiser de l'énergie et accélérer le processus de séchage.

Selon une caractéristique préférée de l'invention, le moyen d'assèchement de l'air comprend une chambre contenant un dessiccant et un moyen de régénération dudit dessiccant.

Selon une autre caractéristique préférée de l'invention, une quantité d'air provenant de l'extérieur est captée par l'ouverture d'entrée d'air pendant la phase de séchage et mélangée à l'air en recirculation dans le circuit de traitement de l'air.

Cet apport d'air de l'extérieur favorise les échanges de chaleur entre l'enceinte de lavage et la chambre de dessiccant et permet au dessiccant d'extraire plus rapidement l'humidité contenue dans l'air.

Selon une autre caractéristique préférée de l'invention, l'élément chauffant est constitué par au moins une résistance électrique chauffante. Préférentiellement, la chambre contient deux nappes de dessiccant agencées parallèlement, ladite résistance électrique chauffante étant agencée entre les deux nappes de dessiccant.

Cette disposition des éléments chauffants noyés dans des dessiccants permet de réduire les pertes de chaleur et de garantir une montée en température du dessiccant plus efficace.

D'autres particularités et avantages de l'invention apparaîtront encore dans la description ci-après.

Aux dessins annexés, donnés à titre d'exemple, non limitatifs :
- la figure 1 est une vue en coupe longitudinale d'une machine à laver et sécher la vaisselle conforme à un mode de réalisation de l'invention ;
- la figure 2 est une vue en perspective de la chambre contenant le dessiccant ;
- la figure 3a est une vue en coupe longitudinale de la chambre contenant le dessiccant et un moyen de régénération placé au coeur du dessiccant ;
- la figure 3b est une vue en coupe longitudinale de la chambre contenant le dessiccant et un moyen de régénération placé en amont du dessiccant ;
- la figure 3c est une vue en coupe longitudinale de la chambre contenant le dessiccant et un moyen de régénération placé en aval du dessiccant ;
- la figure 4a est une vue en coupe longitudinale de la chambre contenant le dessiccant lors de la phase d'adsorption ;
- la figure 4b est une vue en coupe de la chambre contenant le dessiccant lors de la phase de régénération par convection naturelle ;
- la figure 4c est une vue en coupe de la chambre contenant le dessiccant lors de la phase de régénération par convection forcée ;
- la figure 5 est une vue en perspective de la chambre contenant le dessiccant présentant les dimensions de celle-ci ;
- la figure 6 est une vue en perspective du sandwich formé par des nappes de dessiccant et des moyens de chauffage ;
- la figure 7 est une vue en coupe de la chambre contenant le dessiccant illustrant le positionnement d'un sandwich formé par des nappes de dessiccant et des moyens de chauffage ;
- la figure 8 est une vue schématique en perspective d'une chambre de dessiccant assemblée sur une cuve de lavage d'une machine à laver et sécher la vaisselle conforme à un mode de réalisation de l'invention.

On va décrire tout d'abord un premier mode de réalisation de l'invention en référence aux figures 1 à 3a.

On a représenté pour décrire l'invention une enceinte de lavage 1 d'une machine à laver et sécher la vaisselle conforme à l'invention, montée en communication sur un circuit de ventilation d'air de séchage 3 représenté uniquement de manière schématique.

Bien entendu, l'ensemble est placé dans un boîtier 24 qui n'a pas besoin d'être décrit ici.

En outre, l'ensemble des autres moyens nécessaires au fonctionnement d'une machine à laver et sécher la vaisselle, tels que, par exemple, les moyens de commande, d'alimentation électrique et d'alimentation en eau, ne sont pas représentés ou décrits dès lors qu'ils peuvent être identiques à ceux bien connus de l'homme du métier dans ce domaine.

Cette machine à laver et sécher la vaisselle comprend tout d'abord une cuve de lavage 1, de forme sensiblement parallélépipédique. Cette cuve de lavage 1 peut comporter ainsi une paroi de fond 7, deux flancs de côté 25, une voûte 27, une sole 26 et une porte 2 permettant d'obturer la cuve de lavage 1.

Bien entendu, cette cuve de lavage 1 n'a pas besoin d'être de forme strictement parallélépipédique. Elle peut en particulier comporter dans ses parois des portions déportées formant ainsi des logements adaptés à contenir des organes de fonctionnement de la machine, tels que par exemple une motopompe destinée à la circulation de l'eau et positionnée dans la partie basse de la cuve de lavage 1.

Une machine à laver et sécher la vaisselle comporte également un circuit de traitement de l'air de séchage 3.

Ce circuit de traitement de l'air de séchage 3 comporte une gaine 10 montée à l'extérieur de la cuve de lavage 1 et mise en communication avec l'intérieur de la cuve de lavage 1.

Afin d'assurer la circulation de l'air de séchage dans cette gaine 10, un ventilateur 9 est monté dans la gaine 10 en un endroit approprié.

En outre, une chambre 4 contenant le dessiccant 5 est placée dans le circuit de traitement de l'air 3 à proximité d'un orifice 14 de sortie d'air de séchage placé dans le fond 7 de la cuve de lavage 1.

Ce dessiccant 5 peut être, de manière connue, un gel de silice ou des alumines activées permettant l'adsorption de la vapeur d'eau présente dans l'air de séchage.

Enfin, des moyens de chauffage 8 sont généralement placés dans la gaine 10 à proximité d'un orifice d'introduction d'air de séchage dans la cuve de lavage 1 afin d'assurer la régénération du dessiccant 5.

Ces différents moyens de traitement de l'air de séchage dans la gaine 10 de circulation d'air, constitués d'une chambre 4 contenant le dessiccant 5, d'un ventilateur 9 et de moyens de chauffage 8, sont seulement indiqués à titre non limitatif dans ce mode de réalisation.

On va décrire à présent plus particulièrement en référence à la figure 2, les orifices d'introduction de l'air de séchage à partir du circuit de traitement de l'air de séchage 3 qui débouchent dans la chambre 4 contenant le dessiccant 5.

La gaine 10 de circulation d'air de séchage débouche ainsi dans un orifice d'introduction d'air 11 ménagé sur une face externe de la chambre 4 de dessiccant 5.

Ici, et de manière nullement limitative, cet orifice d'introduction d'air 11 a la forme d'un parallélogramme.

Cet orifice d'introduction d'air 11 a pour fonction de faire entrer de l'air de la cuve de lavage 1.

On va décrire à présent, en référence plus particulièrement à la figure 3a, la chambre 4 de dessiccant 5.

Par exemple, la chambre 4 de dessiccant 5 décrite dans ce mode de réalisation présente les dimensions suivantes : 650mm de hauteur L1, 300mm de profondeur 11 et 25mm d'épaisseur e1. Ces caractéristiques sont illustrées sur la figure 5.

Dans ce mode de réalisation, la chambre 4 est constituée de deux paires de nappes de dessiccant 5 agencées parallèlement.

Préférentiellement, les nappes de dessiccant 5 sont des alumines activées.

Ainsi, les nappes de dessiccant 5 sont contenues dans des boîtiers en inox perforé en contact thermique direct avec les moyens de chauffage 8. Par ailleurs, les liaisons entre les nappes de dessiccant 5 et les moyens de chauffage 8 sont réalisées par collage.

Dans le mode de réalisation tel qu'illustré à la figure 3, les moyens de chauffage 8 s'étendent au sein des nappes de dessiccant 5 de la chambre 4.

Les moyens de chauffage 8 comprennent deux cordons chauffants sous aluminium de 150W chacun de forme plate ou zigzag.

Ces cordons chauffants 8 s'étendent de telle sorte qu'ils sont agencés au contact des nappes de dessiccant 5.

Comme bien illustré sur la figure 6, cet assemblage de deux nappes de dessiccant 5 et des cordons de chauffage 8 placés entre les deux dites nappes de dessiccant forment un sandwich 32.

Par exemple, le sandwich 32 décrit dans ce mode de réalisation présente les dimensions suivantes : 600mm de hauteur L2, 290mm de profondeur 12 et 10mm d'épaisseur e2.

En outre, afin d'améliorer encore l'efficacité du séchage de la machine à laver et sécher la vaisselle, la chambre 4 de dessiccant 5 comporte un second sandwich 32 tel qu'illustré sur la figure 7. Ces nappes de dessiccant 5 s'étendent ainsi en direction de la chambre 4 de dessiccant 5. Elles s'interrompent à une distance relativement importante des faces du dessus 28 et du dessous 29 de la chambre 4.

La distance séparant la face du dessus 28 de la chambre 4 de dessiccant 5 de la face supérieure 31 du sandwich 32 peut être comprise entre 15 et 35mm, de préférence entre 20 et 30mm, et est de préférence égale à 25mm.

La distance entre ces deux surfaces permet d'assurer une bonne circulation d'air en entrée de la chambre 4 de dessiccant 5.

La distance séparant la face de la nappe dessiccant 5 de la chambre 4 qui lui fait face peut être comprise entre 1 et 5 mm, et de préférence égale à 1,5mm.

Ces nappes de dessiccant 5 sont ainsi disposées de manière à être alignées, leurs surfaces haute et basse sont dans un même plan.

Elles sont en outre disposées de telle sorte que, sur au moins une portion de leur longueur, elles se trouvent en vis-à-vis et à faible distance l'une de l'autre. Ces nappes de dessiccant 5 forment ainsi un obstacle permettant de ralentir le passage de l'air.

Par ailleurs, le nombre de sandwichs 32 pourrait être limité à un seul sandwich 32 ou au contraire supérieur à deux, afin d'adsorber une plus grande quantité d'humidité.

Ces deux cordons de chauffage 8 sont ainsi parallèles aux nappes de dessiccant 5. Les nappes de dessiccant 5 sont en outre disposées de telle sorte que, sur toute leur longueur, les moyens de chauffage 8 se trouvent en vis-à-vis et à faible distance l'un de l'autre.

Par ailleurs, le nombre de cordons chauffants 8 pourrait être limité à un seul cordon disposé entre les nappes de dessiccant 5 ou au contraire supérieur à deux, afin d'augmenter la température dans la chambre 4 de dessiccant 5.

Par exemple, l'épaisseur de nappes de dessiccant 5 est de 4mm et celle de l'élément chauffant 8 est de 2mm.

Les moyens de chauffage 8 peuvent aussi être placées à l'un des extrémités de la chambre 4 de dessiccant 5 tel qu'illustré sur les figures 3b et 3c. Ces réalisations peuvent être envisagées pour des réductions de coût de réalisation de la chambre 4 de dessiccant 5.

Afin d'optimiser la régénération du dessiccant 5, le flux d'air traversant la chambre 4 de dessiccant 5 est suffisamment élevé pour permettre d'évacuer l'humidité dégagée par la désorption et pas trop puissant pour limiter les pertes de chaleur dans la chambre 4 de dessiccant 5. Le but est de stabiliser la température dans la chambre 4 de dessiccant 5 entre 80 et 100°C. Ces conditions sont bien remplies en utilisant un débit d'air inférieur à 10m³/h et plus précisément de l'ordre de 5m³/h pendant la phase de régénération.

On va décrire à présent, en référence plus particulièrement à la figure 3a, les orifices de sortie de l'air de séchage à partir de la chambre 4 contenant le dessiccant 5 qui débouchent dans le circuit 3 de traitement de l'air de séchage.

La sortie préférentielle 14 de l'air par le fond 7 de la cuve de lavage 1 permet d'accroître la quantité d'air traversant l'intégralité de la cuve de lavage 1 du fond 7 de la cuve 1 au plafond 27 de la cuve. L'échange entre l'air de séchage et la vaisselle est ainsi amélioré.

Comme bien illustré sur la figure 4b par les flèches illustrant le cheminement principal de l'air de régénération au travers de la chambre 4 de dessiccant 5, l'air circule de préférence du fond 29 de la chambre 4 de dessiccant 5 grâce à la disposition de l'orifice d'introduction d'air de l'extérieur 18 vers le haut 28 de la chambre 4 de dessiccant 5 grâce à la disposition de l'orifice de sortie d'air 19 par convection naturelle. Ce sens de circulation correspond à la phase de régénération du dessiccant 5.

Ce principe de circulation d'air dans la chambre 4 de dessiccant 5 lors de la phase de régénération du dessiccant 5 peut encore être amélioré dans un second mode de réalisation tel qu'illustré à la figure 4c.

Les éléments communs au premier mode de réalisation tel qu'illustré aux figures 1, 2 et 4b, et portant les mêmes références numériques ne seront pas décrits de nouveau.

Dans ce second mode de réalisation, le circuit de traitement de l'air de séchage 3 comporte un second moyen de traitement de l'air de séchage disposé sur le plafond 27 de la cuve de lavage 1.

Le circuit de traitement de l'air de séchage 3 comporte une seconde gaine 10 montée à l'extérieur de la cuve de lavage 1 et mise en communication avec l'extérieur du lave-vaisselle.

Afin d'assurer la circulation de l'air de régénération dans cette seconde gaine 10, un ventilateur 31 est monté dans la gaine 10 en un endroit approprié.

La gaine 10 de circulation d'air de régénération débouche dans un orifice d'introduction d'air 17 ménagé sur la même face externe comportant l'orifice d'introduction d'air 11 de la chambre 4 de dessiccant 5 tel qu'illustré sur la figure 2.

Ici et de manière nullement limitative, cet orifice d'introduction d'air 17 a la forme d'un parallélogramme.

Cet orifice d'introduction d'air 17 a pour fonction de faire entrer de l'air de l'ambiance extérieure.

Dans ce mode de réalisation, les clapets 16a et 16b sont adaptés à obturer la communication de l'ouverture d'entrée d'air 11 et de l'ouverture de sortie d'air 14 entre la cuve de lavage 1 et la chambre 4 contenant le dessiccant 5 du circuit de traitement de l'air de séchage 3 tel que décrit dans le mode de réalisation précédent illustré en figure 4b.

Ainsi, comme bien illustré sur la figure 4c par les flèches montrant le cheminement principal de l'air de régénération au travers de la chambre 4 de dessiccant 5, l'air circule de préférence du haut 28 de la chambre 4 de dessiccant 5 grâce à la disposition de l'orifice d'introduction d'air de l'extérieur 17 vers le bas 29 de la chambre 4 de dessiccant 5 grâce à la disposition de l'orifice de sortie d'air 22 par convection forcée.

Nous allons décrire à présent en référence à la figure 3b, une variante des modes de réalisation précédents.

Les éléments identiques aux premier et second mode de réalisation, et portant les mêmes références numériques, ne seront pas décrits de nouveau.

Dans ce mode de réalisation, des moyens de chauffage 8 sont agencés à l'entrée 17 de la chambre 4 de dessiccant 5.

A cet effet, la seconde gaine 10 de circulation d'air provenant de l'extérieur du lave-vaisselle est en contact avec les moyens de chauffage 8 de manière à chauffer l'air circulant sur les nappes de dessiccant 5 lors de la phase de régénération par convection forcée.

De préférence, les moyens de chauffage 8 sont disposés dans la partie haute 28 de la chambre 4 de dessiccant 5 comme illustré à la figure 3b.

Ces moyens de chauffage 8 servent pendant la phase de régénération des nappes de dessiccant 5 et ont pour fonction de monter en température la chambre 4 de dessiccant 5 pendant la phase de régénération.

Nous allons décrire à présent en référence à la figure 3c, une variante des modes de réalisation précédents.

Les éléments identiques au premier mode de réalisation, et portant les mêmes références numériques, ne seront pas décrits de nouveau.

Dans ce mode de réalisation, les moyens de chauffage 8 sont agencés à l'entrée de l'orifice d'introduction d'air de l'extérieur 18 de la chambre 4 de dessiccant 5.

De préférence, les moyens de chauffage 8 sont disposés dans la partie basse 29 de la chambre 4 de dessiccant 5 comme illustré à la figure 3b.

Deux clapets 16a, 16b sont montés dans le circuit de traitement de l'air de séchage 3. Ces clapets 16a, 16b peuvent occuper deux positions dans ce mode de réalisation. Dans une première position du clapet 16a, l'orifice d'introduction d'air 11 est mis en communication avec le circuit de traitement de l'air de séchage 3. Cette première position du clapet 16a correspond à la position ouverte. De même pour le clapet 16b, l'orifice de sortie d'air 14 est mis en communication avec la cuve de lavage 1. Cette première position du clapet 16b correspond à la position ouverte.

Dans la position illustrée en trait plein sur la figure 4b, les clapets 16a, 16b sont adaptés à obturer sensiblement la communication d'air entre la cuve de lavage 1 et la chambre 4 de dessiccant 5.

Ainsi, dans cette seconde position, les clapets 16a, 16b permettent d'isoler la chambre 4 de dessiccant 5 du circuit de traitement de l'air de séchage 3.

Ainsi, les nappes de dessiccant 5 saturées en humidité de la chambre 4 de dessiccant 5 peuvent être régénérées avant d'être utilisées pour adsorber l'humidité de l'air de la cuve de lavage 1 lors d'un prochain cycle de lavage de la vaisselle.

Dans cette position, le ventilateur 9 est arrêté de telle sorte qu'aucun flux d'air ne puisse entrer dans la chambre 4 de dessiccant 5 par l'orifice d'introduction d'air 11.

En outre, une entrée d'air ambiant 18 et une sortie d'air 19 vers l'extérieur sont ménagées dans la chambre 4 de dessiccant 5.

Ainsi, le dessiccant 5 est régénéré par convection naturelle avec un flux d'air provenant de l'extérieur.

Dans une première position, qui correspondrait à une position horizontale des clapets 16a, 16b sur les figures 3a et 4a, la cuve de lavage 1 et la chambre 4 de dessiccant 5 sont mises en communication l'une avec l'autre de telle sorte que les orifices 11 et 14 peuvent être mis en communication avec le circuit de traitement de l'air de séchage 3.

Cette disposition des clapets 16a et 16b permet de faire circuler l'air entre la chambre 4 de dessiccant 5 et la cuve de lavage 1. Les orifices 18 et 19 ne sont pas bouchés pendant la phase de séchage de la vaisselle contenue dans la cuve de lavage 1. Lesdits orifices 18 et 19 servent aussi à la phase de régénération des nappes de dessiccant 5.

Les clapets 16a et 16b peuvent ainsi être placés dans l'une ou l'autre de ces positions lors d'un cycle de séchage de la vaisselle.

En particulier, un procédé de séchage et ses différentes phases peuvent être mis en oeuvre après une phase de lavage d'un cycle de lavage de la vaisselle.

Ainsi, lors de la mise en oeuvre d'un procédé de séchage, ce procédé de séchage peut comporter tout d'abord une phase de séchage pendant laquelle les clapets 16a et 16b montés dans le circuit de traitement de l'air de séchage 3 sont placés dans leur première position. Ladite première position pour les deux clapets 16a et 16b correspond à une position dans laquelle l'orifice d'introduction d'air 11 débouchant dans la chambre 4 de dessiccant 5 et l'orifice de sortie d'air 14 sont mis en communication avec le circuit de traitement de l'air de séchage 3.

Dans cette position, le passage de l'air de séchage sur le dessiccant est favorisé pour l'adsorption de l'humidité contenue dans l'air. Ce type de circulation est particulièrement avantageux lorsque l'air de la cuve de lavage 1 est saturé en vapeur d'eau, tel est le cas après une phase de rinçage de la vaisselle, en fin de cycle de lavage.

Cette phase du procédé de séchage illustrée à la figure 4a correspond à la phase d'adsorption de la vapeur d'eau de la cuve de la cuve de lavage 1 par les nappes de dessiccant 5.

Pendant cette phase de séchage, l'air est recyclé par le circuit de traitement de l'air 3 dans sa quasi-totalité. Un orifice d'apport d'air 30 non chargé en humidité est ménagé dans la partie basse d'un des côtés 25 de la cuve de lavage 1 pour améliorer les performances de séchage de la vaisselle. Cet orifice d'apport d'air peut être aussi dans la contre-porte du lave-vaisselle.

Cet apport d'air non chargé en humidité est introduit de préférence dans le circuit de traitement de l'air de séchage 3 par effet venturi soit à l'aide d'un second ventilateur 31 monté dans une seconde gaine de ventilation en un endroit approprié tel qu'illustré sur la figure 8.

La proportion de l'air provenant de l'extérieur par rapport au volume d'air humide de l'enceinte de lavage est de l'ordre de 30%.

Un orifice de sortie d'air 22 est ménagé dans la chambre 4 de dessiccant 5 pour évacuer une partie de l'air en recirculation dans le circuit de traitement de séchage 3.

Cet orifice de sortie d'air 22 sera plus largement décrit dans la suite du présent document.

Dans la phase de régénération, les clapets 16a et 16b sont placés dans une seconde position telle qu'illustrée sur la figure 4b, c'est-à-dire dans une position où la cuve de lavage 1 est isolée du circuit de traitement de l'air de séchage. Dans cette seconde position des clapets 16a et 16b, l'air de régénération traversant la chambre 4 de dessiccant 5 sort préférentiellement vers l'extérieur de la machine à laver et sécher la vaisselle.

Cette phase de régénération nécessite une entrée d'air ambiant 18 et une sortie d'air 19 vers l'extérieur ménagées dans la chambre 4 de dessiccant 5 afin de permettre à l'air de circuler au travers de la chambre 4 de dessiccant 5.

Cette étape de régénération naturelle du dessiccant 5 consiste en deux étapes.

La première étape de régénération du dessiccant 5, la régénération naturelle, s'effectue entre deux cycles de lavage de la vaisselle.

La durée nécessaire à la régénération du dessiccant par convection naturelle est de l'ordre de 23 heures. Pendant cette étape, les éléments chauffants 8 ne sont pas en fonctionnement.

Cette étape ne consomme aucune énergie et permet aux nappes de dessiccant de se régénérer partiellement.

Une seconde étape consiste à mettre en fonctionnement les éléments chauffants 8 pendant la phase de lavage du cycle suivant.

Afin de diminuer la durée de régénération des nappes de dessiccant 5, un second procédé de séchage peut être mis en place pour réaliser une régénération par convection forcée.

On va décrire à présent ce second procédé de séchage de la vaisselle dans une machine à laver et sécher la vaisselle cuisson conforme à l'invention.

Ce procédé de séchage reprend la première phase de séchage à l'identique.

Dans la seconde phase de régénération, les clapets 16a et 16b sont dans ladite seconde position correspondant à la fermeture des orifices d'introduction d'air 11 et de sortie d'air 14 du circuit de traitement de l'air de séchage 3.

Un apport d'air non chargé en humidité est prévu afin de régénérer les nappes dessiccant 5 par un orifice d'introduction d'air 17.

Cette disposition des clapets 16a et 16b permet d'isoler la chambre 4 de dessiccant 5 de la cuve de lavage 1 et l'arrivée d'air par l'orifice d'introduction d'air 17 donne la possibilité de régénérer les nappes dessiccant 5 par convection forcée.

Ainsi, l'air de régénération est introduit dans la chambre 4 de dessiccant 5 par l'orifice d'introduction d'air 17. Cet air provient de l'extérieur afin de ne pas charger les nappes de dessiccant 5 avec de l'humidité. Cet air de l'extérieur est aspiré par le ventilateur 9 et traverse la chambre 4 de dessiccant 5 pour ressortir par un orifice de sortie d'air 22 ménagé dans le fond 13 de la chambre 4 de dessiccant 5.

Cet orifice de sortie d'air 22 peut aussi être disposé sur une paroi verticale de la chambre 4 de dessiccant 5.

Cette deuxième phase de régénération peut être réalisée pendant le cycle de lavage.

Lors de la phase de rinçage chaud d'un cycle de lavage de la vaisselle dans un lave-vaisselle ne comprenant pas un dispositif de séchage par dessiccation, une période de chauffe importante et à une température élevée de l'ordre de 65 à 75°C est nécessaire pour obtenir des résultats de séchage satisfaisants.

Ce niveau de température est nécessaire pour assurer que l'eau s'évapore suffisamment pendant la période de séchage car l'air qui est recirculé dans l'enceinte de lavage 1 est constamment chargé en humidité.

Avec un dispositif de séchage comprenant une chambre 4 de dessiccant 5 tel que décrite précédemment, la température de chauffe de la structure de la machine, de la vaisselle et du bain est plus faible.

L'air recirculé dans l'enceinte de lavage 1 est asséché par le dessiccant 5 lors de la circulation dudit air par la chambre 4 de dessiccant 5 et permet de sécher la vaisselle plus efficacement à une température plus faible.

On peut constater que le fonctionnement du dispositif de séchage par dessiccation peut être utilisé jusqu'à une température de 15°C sans détériorer les performances de séchage.

Toutefois, l'utilisation de liquides de rinçage connus actuellement ne permet pas de diminuer la température de chauffe dans la cuve de lavage 1 au-delà de 45°C tout en conservant des résultats de séchage identiques. En effet, cette température de chauffage de la cuve de lavage, de la vaisselle et du bain est nécessaire pour assurer que le liquide de rinçage ne mousse pas dans l'eau contenue dans le bain.

Les moyens de chauffage mis en fonctionnement pendant la phase de rinçage chaud sont indépendants des éléments chauffants 8 placés dans la chambre 4 de dessiccant 5.

Pendant la phase dé séchage, les éléments chauffants 8 ne sont pas mis en fonctionnement. Les nappes de dessiccants 5 adsorbent l'humidité sans nécessiter un apport de chaleur par les éléments chauffants 8. De même, les moyens de chauffage de la vaisselle contenue dans la cuve de lavage 1 ne sont pas mis en fonctionnement. L'apport de chaleur transmis par l'eau de rinçage chaud est emmagasiné par la vaisselle et suffit à l'évaporation de ladite eau de rinçage pendant la phase de séchage.

La phase de régénération par convection forcée s'effectue pendant la phase de lavage du cycle suivant.

Ainsi, le chauffage du dessiccant 5 dans la chambre 4 se fait en même temps que le chauffage de la vaisselle dans la cuve de lavage 1.

De telle sorte que les déperditions de chaleur pendant le chauffage de la vaisselle dans la cuve de lavage 1 peuvent être utilisées pour chauffer et régénérer le dessiccant 5 dans la chambre 4.

Ainsi, la durée et la température de séchage peuvent être réduites, de telle sorte que la consommation énergétique en électricité est diminuée. Le gain énergétique mesuré lors d'essais de validation de l'invention est de 170Wh sur un cycle de lavage et de séchage.

Bien entendu, de nombreuses modifications peuvent être apportées aux exemples de réalisation décrits ci-dessus sans sortir du cadre de l'invention.

Ces différents moyens de traitement de l'air de séchage dans la gaine 10 de circulation d'air, constitués d'une chambre 4 contenant le dessiccant 5, d'un ventilateur 9 et de moyens de chauffage 8, sont seulement indiqués à titre non limitatif dans ce mode de réalisation.

Notamment, le positionnement des moyens de chauffage 8 peut être différent des modes de réalisation décrits.

## Revendications

1. Procédé de séchage de la vaisselle mis en oeuvre dans une machine à laver et sécher la vaisselle comprenant un boîtier (22) renfermant une enceinte de lavage (1) connecté à un circuit ouvert de traitement de l'air (3) chargé en humidité et comportant au moins un ventilateur (9) destiné à faire circuler ledit air entre une ouverture de captage (23) et une ouverture d'évacuation (14), ledit circuit comportant une ouverture d'entrée d'air (30) au travers du boîtier (22), un moyen d'assèchement de l'air à traiter comprenant une chambre (4), **caractérisé en ce qu'**il comprend les étapes suivantes :
- chauffage par des moyens de chauffage de la structure, du bain et de la vaisselle ;
- arrêt desdits moyens de chauffage ;
- ventilation de l'enceinte de lavage (1) par le ventilateur (9) lors de la phase de séchage permettant à l'air de circuit de traitement de l'air (3) de traverser la chambre (4) d'adsorption ; et
- la phase de séchage est suivie d'une phase de régénération du dessiccant (5) par un système de ventilation par convection naturelle dans la chambre (4) de dessiccant (5) avec un flux d'air de régénération provenant de l'extérieur et sortant à l'extérieur de ladite machine à laver et sécher la vaisselle.

2. Procédé de séchage de la vaisselle mis en oeuvre dans une machine à laver et sécher la vaisselle selon la revendication 1, **caractérisé en ce que** le moyen d'assèchement de l'air comprend un dessiccant (5) et un moyen de régénération (8) dudit dessiccant (5).

3. Procédé de séchage de la vaisselle mis en oeuvre dans une machine à laver et sécher la vaisselle selon la revendication 1, **caractérisé en ce que** une quantité d'air provenant de l'extérieur est captée par l'ouverture d'entrée d'air (30) pendant la phase de séchage et mélangée à l'air en recirculation dans le circuit de traitement de l'air.

4. Procédé de séchage de la vaisselle mis en oeuvre dans une machine à laver et sécher la vaisselle selon la revendication 3, **caractérisé en ce que** la proportion de l'air provenant de l'extérieur par rapport au volume d'air humide de l'enceinte de lavage est de l'ordre de 30%.

5. Procédé de séchage de la vaisselle mis en oeuvre dans une machine à laver et sécher la vaisselle selon la revendication 1, **caractérisé en ce que** la température de chauffe de la structure, du bain et de la vaisselle est comprise dans une plage s'étalant de 15 à 75°C.

6. Procédé de séchage de la vaisselle mis en oeuvre dans une machine à laver et sécher la vaisselle selon la revendication 5, **caractérisé en ce que** la température de chauffe de la structure, du bain et de la vaisselle est de l'ordre de 45°C.

7. Procédé de séchage de la vaisselle mis en oeuvre dans une machine à laver et sécher la vaisselle selon la revendication 1, **caractérisé en ce que** une phase de régénération du dessiccant (5) par un système de ventilation par convection forcée est réalisée dans la chambre (4) de dessiccant (5).

8. Procédé de séchage de la vaisselle mis en oeuvre dans une machine à laver et sécher la vaisselle selon la revendication 7, **caractérisé en ce que** la phase de régénération du dessiccant (5) par un système de ventilation par convection forcée est réalisée dans la chambre (4) de dessiccant (5) pendant la phase de lavage du cycle suivant.

9. Procédé de séchage de la vaisselle mis en oeuvre dans une machine à laver et sécher la vaisselle selon la revendication 1, **caractérisé en ce que** le moyen de régénération (8) du dessiccant (5) est au moins une résistance électrique chauffante.

10. Procédé de séchage de la vaisselle mis en oeuvre dans une machine à laver et sécher la vaisselle selon la revendication 9, **caractérisé en ce que** ladite résistance électrique (8) est comprise en sandwich (32) entre deux nappes de dessiccant (5).

## Claims

1. A method for drying dishes implemented in a dishwasher-dryer comprising a box (22) enclosing a wash cabinet (1) connected to an open processing circuit (3) containing humid air and including at least a fan (9) to circulate said air between an intake opening (23) and an outlet opening (14), said circuit including an air entry opening (30) through the box (22), a drying device for the air to be processed including a chamber (4), **characterised in that** it includes the following steps:
- heating of the structure, the bath and the dishes by the heating devices;
- stopping of said heating devices;
- ventilation of the washing cabinet (1) by the fan (9) during the drying phase allowing the air from the air processing circuit (3) to pass through the absorption chamber (4); and
- the drying phase is followed by a desiccant regeneration phase (5) using a natural convection ventilation system in the desiccant (5) chamber (4) with a flow of regeneration air coming from outside the machine and leaving to the outside of said dishwasher-dryer machine.

2. A method for drying dishes implemented in a dishwasher-dryer according to claim 1, **characterised in that** the air-drying device includes a desiccant (5) and a regeneration device (8) of said desiccant (5).

3. A method for drying dishes implemented in a dishwasher-dryer according to claim 1, **characterised in that** a quantity of air from outside the machine is taken in through the air entry opening (30) during the drying phase and mixed with air circulating in the air processing circuit.

4. A method for drying dishes implemented in a dishwasher-dryer according to claim 3, **characterised in that** the proportion of air coming from the outside the machine compared to the volume of humid air in the washing cabinet is around 30%.

5. A method for drying dishes implemented in a dishwasher-dryer according to claim 1, **characterised in that** the heating temperature of the structure, bath and dishes is contained within a range from 15 to 75°C.

6. A method for drying dishes implemented in a dishwasher-dryer according to claim 5, **characterised in that** the heating temperature of the structure, bath and dishes is around 45°C.

7. A method for drying dishes implemented in a dishwasher-dryer according to claim 1, **characterised in that** a desiccant-regeneration phase (5) using a forced convection ventilation system is performed in the desiccant (5) chamber (4).

8. A method for drying dishes implemented in a dishwasher-dryer according to claim 7, **characterised in that** the desiccant-regeneration phase (5) using a forced convection ventilation system is performed in the desiccant (5) chamber (4) during the wash phase of the following cycle.

9. A method for drying dishes implemented in a dishwasher-dryer according to claim 1, **characterised in that** the desiccant (5) regeneration device (8) is at least an electrical heating resistor.

10. A method for drying dishes implemented in a dishwasher-dryer according to claim 9, **characterised in that** said electrical resistor (8) is included in a sandwich (32) between two desiccant (5) layers.

## Patentansprüche

1. Trocknungsverfahren für Geschirr, das in einer Maschine zum Spülen und Trocknen von Geschirr angewandt wird, die aus einem Gehäuse (22) besteht, in dem sich eine Waschgruppe (1) befindet, die an einen offenen Kreislauf zur Behandlung von Luft (3) angeschlossen ist, der feuchtigkeitsgeladen ist und mindestens einen Ventilator (9) umfasst, der dazu vorgesehen ist, die Luft zwischen einer aufnehmenden Öffnung (23) und einer ableitenden Öffnung (14) umzuwälzen, wobei dieser Kreislauf eine Öffnung für die Luftzufuhr (30) durch das Gehäuse (22) umfasst, ein Mittel zum Trocknen der zu behandelnden Luft, das eine Kammer (4) umfasst, **dadurch gekennzeichnet, dass** er die folgenden Phasen umfasst
- Erhitzung der Struktur, des Wasserbades und des Geschirrs durch Mittel zum Erhitzen;
- Stoppen der Mittel zum Erhitzen;
- Belüftung der Waschgruppe (1) durch den Ventilator (9) in der Trocknungsphase, wobei die Luft des Luftbehandlungskreislaufs (3) durch die Adsorptionskammer (4) fließt;
- und der Trocknungsphase folgt eine Phase der Regenerierung des Trocknungsmittels (5) durch ein Belüftungssystem mit natürlicher Konvektion in der Kammer (4) des Trocknungsmittels (5) mit einem regenerierenden Luftzufluss von außen und der aus der Maschine zum Spülen und Trocknen von Geschirr in den Außenbereich geführt wird.

2. Verfahren zum Trocknen des Geschirrs, das in einer Maschine zum Spülen und Trocknen von Geschirr nach Anspruch 1 angewandt wird, **dadurch gekennzeichnet, dass** das Mittel zur Trocknung der Luft ein Trocknungsmittel (5) und ein Mittel zur Regenerierung (8) des Trocknungsmittels (5) umfasst.

3. Verfahren zum Trocknen des Geschirrs, das in einer Maschine zum Spülen und Trocknen von Geschirr nach Anspruch 1 angewandt wird, **dadurch gekennzeichnet, dass** eine von außen kommende Luftmenge während der Trocknungsphase von der Lufteinlassöffnung (30) aufgenommen wird und mit der umgewälzten Luft im Luftbehandlungskreislauf gemischt wird.

4. Verfahren zum Trocknen des Geschirrs, das in einer Maschine zum Spülen und Trocknen von Geschirr nach Anspruch 3 angewandt wird, **dadurch gekennzeichnet, dass** der von außen zufließende Luftanteil im Verhältnis zum Volumen feuchter Luft im Spülraum in der Größenordnung 30 % liegt.

5. Verfahren zum Trocknen von Geschirr, das in einer Maschine zum Spülen und Trocknen von Geschirr nach Anspruch 1 angewandt wird, **dadurch gekennzeichnet, dass** die Erhitzungstemperatur der Struktur, des Wasserbades und des Geschirrs zwischen 15 und 76 °C liegt.

6. Verfahren zum Trocknen von Geschirr, das in einer Maschine zum Spülen und Trocknen von Geschirr nach Anspruch 5 angewandt wird, **dadurch gekennzeichnet, dass** die Erhitzungstemperatur der Struktur, des Wasserbades und des Geschirrs um 45°C liegt.

7. Verfahren zum Trocknen von Geschirr, das in einer Maschine zum Spülen und Trocknen von Geschirr nach Anspruch 1 angewandt wird, **dadurch gekennzeichnet, dass** in der Kammer (4) des Trocknungsmittels (5) eine Regenerierungsphase des Trocknungsmittels (5) durch ein Belüftungssystem mit erzwungener Konvektion durchgeführt wird.

8. Verfahren zum Trocknen von Geschirr, das in einer Maschine zum Spülen und Trocknen von Geschirr nach Anspruch 7 angewandt wird, **dadurch gekennzeichnet, dass** in der Kammer (4) des Trocknungsmittels (5) während des Waschphase des folgenden Zyklus die Regenerierungsphase des Trocknungsmittels (5) durch ein Belüftungssystem mit erzwungener Konvektion durchgeführt wird.

9. Verfahren zum Trocknen des Geschirrs, das in einer Maschine zum Spülen und Trocknen von Geschirr nach Anspruch 1 angewandt wird, **dadurch gekennzeichnet, dass** das Regeneriermittel (8) des Trocknungsmittels (5) mindestens aus einem heizenden elektrischen Widerstand besteht.

10. Verfahren zum Trocknen des Geschirrs, das in einer Maschine zum Spülen und Trocknen von Geschirr nach Anspruch 9 angewandt wird, **dadurch gekennzeichnet, dass** der elektrische Widerstand (8) sich in Sandwichform (32) zwischen zwei Lagen des Trocknungsmittels (5) befindet.
